# FASCICULE DE BREVET EUROPEEN

(11) **EP 0 013 653 B1**
(45) Date de publication et mention de la délivrance du brevet: **06.02.1985**
(21) Numéro de dépôt: 80400046.1
(22) Date de dépôt: 14.01.1980
(51) Int. Cl.: B21D 53/16

(54) **Dispositif de fabrication de cornières cintrées**
Vorrichtung zur Herstellung gebogener Winkeleisen
Device for manufacturing bent angle irons

(30) Priorité: 12.01.1979 FR 7900738
(43) Date de publication de la demande: 23.07.1980
(73) Titulaire: ETUDES GENERALES D'INGENIERIE MECANIQUE ET OUTILLAGES (EGIMOT) Société dite, Agnetz F-60600 Clermont (Oise) (FR)
(72) Inventeur: Planeau, René, Agnetz F-60600 Clermont (Oise) (FR)
(74) Mandataire: Ducas, Michel Louis Marie

## Description

L'invention concerne un dispositif pour la fabrication d'éléments de manchons à bride circulaire par pliure d'un feuillard en cornière droite suivie du laminage longitudinal d'une des deux ailes de ladite cornière.

Il est nécessaire, pour diverses applications industrielles, de pouvoir disposer de pièces semblables à des éléments de manchons cytin- driques à bride externe ou interne, sensiblement plane, les manchons obtenus avec ces éléments étant, selon les besoins, utilisés ouverts ou fermés, leurs extrémités étant écartées ou jointives, soudées ou non, ou encore recouvrement.

De tels manchons sont communément obtenus par emboutissage, ce qui a pour inconvénient de provoquer des ruptures en raison des grandes différences d'étirage entre zones de diamètres différents.

Il a bien été essayé de cintrer des cornières sur cintreuses, mais les produits obtenus présentent des défauts de gaufrage ou d'entaille sur les brides.

On a, par ailleurs, proposé, dans le document FR-A-2 329 370, de conformer une tôle en cylindre monté sur un mandrin à l'extrémité duquel on plie par repoussage une partie du cylindre jusqu'à ce qu'elle prenne la forme circulaire d'une bride interne ou externe au cylindre.

Un tel procédé exige qu'on dispose d'autant de mandrins que de diamètres à obtenir. Le mode opératoire est du type unitaire, c'est-à-dire que les pièces doivent être fabriquées une à une, ce qui est long et coûteux en main- d'oeuvre.

On a proposé, dans le document DE-C-952 143 de laminer une aile de cornière par deux galets cylindriques, mais une telle disposition ne permet pas d'obtenir à elle seule tous les types de cornières.

On connaît aussi par le document GB-A-11.692 une machine pour réaliser des manchons à bride extérieure ou à bride intérieure mais cette machine est conçue comme un laminoir travaillant des fers chauds et utilisant toujours trois cylindres de laminage avec, en plus, des cylindres auxiliaires pour amorcer le cintrage ou la courbure des fers. De plus, les cylindres de laminage sont tronconiques ou à axe incliné pour réaliser des brides à face inclinée. Ainsi conçue, cette machine ne peut pas servir à fabriquer à partir d'un feuillard travaillé à froid des manchons à bride extérieure ou intérieure essentiellement plane.

Le but de l'invention est de proposer un nouveau dispositif permettant d'obtenir à froid à grande cadence à partir d'un feuillard des éléments de manchons à bride interne ou externe de très bonne qualité et de régler à volonté leurs diamètres, en fonction des besoins, sans qu'il soit besoin de modifier l'installation. Un autre but de l'invention est du proposer une installation capable de produire, en continu, des éléments de manchons à brides internes ou externes dans une large gamme de diamètres.

Les buts de l'invention sont atteints par un dispositif qui comprend au moins une presse ayant une pluralité de cylindres éventuellement tronconiques à lignes de contact avec le L-profil à laminer, entraînés pour le laminage d'une aile de ce L-profil avec, en bout de cylindres, un espace de passage pour l'autre aile du L-profil, avec laquelle le L-profil est obtenu par profilage d'un feuillard dans un train de profilage cependant que la presse de cintrage pour obtenir une bride interne et la presse de courbure pour obtenir une bride externe comportent pour le cintrage ou la courbure du L-profil seulement deux cylindres dans lesquels d'une part les lignes de contact des cylindres font mutuellement un angle de 0,1 à 3° tandis que l'espace de passage de l'autre aile du L-profil en bout des cylindres est prévu du côté où les lignes de contact ne sont pas les plus écartées les unes des autres et d'autre part les lignes de contact des cylindres font mutuellement un angle de 0,1 à 3° tandis que l'espace de passage de l'autre aile du L-profil en bout des cylindres est prévu du côté où les lignes de contact sont les plus écartées les unes des autres, la position d'entrée du L-profil dans la presse de cintrage et la presse de courbure étant identique.

Il est préférable que le dispositif comprenne en amont de la ou des presses un moyen de déroulage d'un feuillard en bande enroulé en rouleau et, en plus, un moyen de guidage et de coupe monté en aval de la ou des presses.

Grâce à un dispositif ainsi conçu, on obtient à partir d'un feuillard, en opérant à froid, des manchons de différents diamètres au moyen de réglages simples, ayant au choix une bride extérieure ou une bride intérieure essentiellement plane.

On remarquera qu'on obtient, par étirage de l'aile laminée par la presse de cintrage, que celle-ci s'enroule en présentant une concavité tournée vers l'autre aile qui, non laminée, tend à créer une résistance à l'étirage des fibres les plus proches de l'aile laminée. C'est pour surmonter cette résistance qu'il est avantageux que les lignes de contact des cylindres avec le feuillard soient convergentes vers la pliure sous un angle d'environ 0,1 à 3°, de sorte que les fibres de l'aile laminée soient soumises à un effort d'étirage croissant quand on se rapproche de la pliure et que toutes les fibres longitudinales de cette aile parallèles à la pliure aient finalement sensiblement la même élongation.

De même, on obtient, par étirage différencié de l'aile laminée par la presse de courbure à plat, que celle-ci subisse un étirage des fibres longitudinales décroissant du bord vers la pliure, où, du fait de la présence de l'autre aile, l'étirage est faible ou nul, si bien que l'aile laminée se courbe dans son plan pour former une bride circulaire plane sur le bord interne de laquelle se dresse alors l'autre aile qui va constituer élément de manchon en s'enroulant sans résistance importante perpendiculairement à son plan.

La demanderesse a pu constater que, dans le dispositif selon l'invention, on élimine les défauts de gaufrage et d'entailles provoqués par le cintrage à la cintreuse.

D'autres avantages ressortiront de la description, qui sera donnée ci-après uniquement à titre d'exemple, d'un mode de réalisation de l'invention.

On se reportera à cet effet aux dessins annexés, dans lesquels:
-la figure 1 est une vue schématique en plan horizontal de l'installation de fabrication de cornières centrées,
- la figure 2 est une vue à plus grande échelle de la partie droite de la figure 1.

L'installation décrite est conçue pour la fabrication de cornières de protection de bobines de feuillards en vue de leur transport. Un type de cornière pour cet usage doit présenter, pour protéger les bords du feuillard au voisinage de l'évidement central, une aile enroulée de petit diamètre de cintrage avec une bride du côté convexe, appelée ici bride extérieure. Un second type est nécessaire pour protéger les bords du feuillard sur la périphérie de la bobine, ce type présentant une aile enroulée de plus grand diamètre que le premier type et une bride du côté concave, appelée ici bride interne.

Il est d'usage que de telles cornières soient annulaires à bords se recouvrant librement par leurs extrémités ou en forme de secteurs annulaires utilisés deux par deux se recouvrant librement par leurs extrémités.

Mais l'application de l'installation décrite ne se limite pas à la production de cornières cintrées pour la protection des bobines de feuillard, l'utilisateur pouvant à volonté couper les feuillards cintrés sur n'importe quel secteur désiré, notamment 360°, et souder éventuellement les extrémités, par exemple pour obtenir des manchons cylindriques à bride.

En amont de l'installation proprement dite se trouve un touret 1 à axe vertical de dévidage d'un feuillard 2. Le feuillard 2 entre dans l'installation entre deux rouleaux de guidage 3 à axes verticaux puis traverse une ligne de profilage, en cornière 8, d'un type connu en soi, comportant quatre trains 4, 5, 6, 7 duo de cylindres à axes verticaux conduisant progressivement, selon 8a, 8b, 8c à un profil en équerre 8.

Après la sortie du dernier train 7, sont installées alignées, et dans l'alignement de sortie de la cornière 8, deux presses de laminage, respectivement 10 et 20, respectivement dites de cintrage et de courbure à plat. Une seule des deux presses est en service à un instant donné, les cylindres de la presse 10 étant écartés pour laisser passer la cornière 8 lorsque la presse 20 doit être mise en service.

Dans ce qui suit, on supposera que la cornière en équerre 8 se présente aux presses 10 ou 20 avec une aile 8f perpendiculaire au plan de la figure et l'autre aile 8e vers le bas de la figure dans le plan parallèle à celui de la figure le plus éloigné de l'observateur de cette figure.

Les deux cylindres 11 et 12 de la presse de cintrage 10 sont à axes verticaux et sont prévus pour laminer l'aile 8f, et laissent, au moins à l'extrémité la plus éloignée du cylindre 12 du bas de la figure, un espace, du côté du bâti, pour le libre passage de l'aile 8e.

Si les deux cylindres sont géométriquement cylindriques, on comprend que le laminage de la seule aile 8f, bridée par l'aile 8e non soumise à laminage, va tendre à étirer ses fibres d'autant plus qu'elles seront plus éloignées de l'aile 8e, d'où un enroulement selon 8y accompagné d'un gauchissement éloignant la cornière ainsi enroulée en arrière du plan de la figure pour être reçue sur un plateau horizontal 30, également en arrière plan de la figure, où elle est alors supportée par des rouleaux 31 à axes horizontaux. Cependant, pour éviter un gauchissement excessif en hélice, il y a intérêt à ce que les cylindres de la presse 10 soient légèrement tronconiques et présentent entre eux, sur les génératrices de contact, un angle de 0,1 à 3°, les génératrices des cylindres étant au plus proche l'une de l'autre à proximité immédiate de l'arête entre les ailes 8e et 8f. De cette façon on réduit, et on peut même presque supprimer le gauchissement puisqu'on exerce un plus grand effort de laminage sur les fibres voisines de l'arête que sur les fibres le plus éloignées. Mais alors, il est avantageux de soumettre l'aile 8e à un effort de repoussage au moyen, par exemple, d'un galet 11' à axe horizontal disposé dans l'espace prévu entre le cylindre du bas de la figure et le bâti.

On voit que, par le choix des dimensions du feuillard et de la cornière, par le choix du métal qui les compose et par le choix de la pression exercée par un dispositif 13 de mise en pression de laminage de la presse 10, on est maître de la courbure des éléments de manchons à bride extérieure qui, après avoir été guidés par un rouleau 14 à axe vertical, sont reçus sur des rouleaux 31 plus ou moins éloignés prévus sur le plateau 30 pour différents rayons de courbure.

Les deux cylindres 21, 22 de la presse 20, dont on ne voit que le cylindre 21 qui cache le cylindre 22, sont à axes horizontaux, sont prévus pour laminer la seule aile 8e et laissent, au moins à l'extrémité du cylindre 21, un espace 23 du côté du bâti pour le libre passage de l'aile 8f.

Les deux cylindres 21 et 22 sont tronconiques et présentent entre eux, sur les génératrices de contact, un angle de 0,1 à 3°, les génératrices des cylindres étant au plus proche l'une de l'autre du côté de l'aile 8f le plus éloigné de la pliure de raccordement avec l'aile 8e. De cette façon les fibres longitudinales de l'aile 8f sont les plus étirées sur le bord le plus éloigné de l'arête, tandis que les fibres longitudinales de l'aile 8f au voisinage de l'arête ne sont que peu ou pas du tout étirées. On obtient ainsi que l'aile 8e est étirée de façon différenciée tout en étant bordée par l'aile 8f non étirée, d'où un laminage partiel de l'aile 8e qui s'arrange en couronne plane autour de l'aile 8f contrainte alors de s'enrouler perpendiculairement à son plan. Dans l'opération de laminage de l'aile 8e, l'aile 8f subit des contraintes d'étirement au voisinage de l'arête, d'où un léger gauchissement utilisable pour diriger la cornière, par exemple, vers le plateau 30 où, après avoir été dirigée par un rouleau 25 à axe horizontal, elle est reçue, sous forme d'élément de manchon à bride extérieur, sur des rouleaux 32.

Par le réglage d'un dispositif 24 de pression de laminage agissant sur les cylindres 21 et 22 et par le choix des autres paramètres, on peut, comme avec la presse 10, obtenir de la presse 20 toute courbure désirée.

Le plateau 30 comporte en outre au moins un dispositif 35 de type connu à lame à guillotine pour le tronçonnage des éléments de manchons. Ce dispositif 35 est mobile et peut être fixé à volonté sur le plateau 30, par exemple à 180° du point de courbure des éléments 8z ou par exemple à 120° du point de courbure des éléments 8y, ou en tout autre endroit approprié.

On remarquera que la mise en quadrature des axes des deux presses permet d'obtenir l'enroulement des produits dans un seul plan et non dans deux plans orthogonaux ce qui simplifie la réception et la coupe des produits.

Il est possible de retourner de 180° la presse 20 de telle façon que l'enroulement des produits cintrés par cette presse se fasse en sens inverse de celui des produits cintrés par la presse 10 sur un second plateau équipé également pour le tronçonnage des produits.

Il est aussi possible d'introduire directement dans l'une des deux presses 10 et 20 des feuillards en bande de façon à obtenir, non plus des éléments de manchons à brides circulaires internes ou externes, mais des éléments de viroles sans brides ou des éléments d'anneaux plats.

## Revendications

1. Dispositif pour la fabrication d'éléments de manchons à bride interne our externe par laminage longitudinal d'une des deux ailes d'un L-profil comprenant au moins une presse ayant une pluralité de cylindres éventuellement tronconiques à lignes de contact avec le L-profil à laminer, entraînés pour le laminage d'une aile de ce L-profil avec, en bout de cylindres, un espace de passage pour l'autre aile du L-profil, caractérisé en ce que le L-profil (8e, 8f) est obtenu par profilage d'un feuillard (2) dans un train de profilage (4, 5, 6, 7) et en ce que la presse de cintrage (10) pour obtenir une bride interne et la presse de courbure (20) pour obtenir une bride externe comportent pour le cintrage ou la courbure du L-profil (8e, 8f) seulement deux cylindres (11, 12) et (21, 22) dans lesquels d'une part les lignes de contact des cylindres (11, 12) font mutuellement un angle de 0,1 à 3°' tandis que l'espace de passage de l'autre aile (8e) du L-profil en bout des cylindres (11, 12) est prévu du côté où les lignes de contact ne sont pas les plus écartées les unes des autres et d'autre part les lignes de contact des cylindres (21, 22) font mutuellement un angle de 0,1 à 3° tandis que l'espace de passage de l'autre aile (8f) du L-profil en bout des cylindres (21, 22) est prévu du côté où les lignes de contact sont les plus écartées les unes des autres et en ce que la position d'entrée du L-profil dans la presse de cintrage (10) et la presse de courbure (20) est identique.

2. Dispositif selon la revendication 1 caractérisé en ce qu'il comporte, en amont de la ou des presse (10, 20), un dispositif de déroulage (1) d'un feuillard en bande (2) enroulé en rouleau.

3. Dispositif selon la revendication 1 caractérisé en ce qu'il comporte au moins un dispositif de guidage (30) et de coupe (35) monté à l'aval de la ou des presses (10, 20).

## Patentansprüche

1. Vorrichtung zur Herstellung von Hülsenelementen mit Innen- oder Außenflansch durch Längswalzen des einen der zwei Schenkel eines L-Profils, welche mindestens eine Presse mit einer Anzahl von Zylindern aufweist, die gegebenenfalls kegelstumpfförmig an den Kontaktlinien mit dem zu walzenden L-Profil ausgebildet sind und die zum Walzen des einen Schenkels dieses L-Profils angetrieben werden, mit einem am Ende der Zylinder angeordneten Durchtrittsraum für den anderen Schenkel des L-Profils, dadurch gekennzeichnet, daß das L-Profil (8e, 8f) durch Profilieren eines Bandmaterials (2) in einer Profilierungsstraße (4, 5, 6, 7) erhalten wird, und daß die Biegepresse (10) zur Erzielung eines Innenflansches und die Wölbepresse (20) zur Erzielung eines Außenflansches für das Biegen oder das Wölben des L-Profils (8e, 8f) nur zwei Zylinder (11, 12) und (21, 22) aufweisen, in denen einerseits die Kontaktlinien der Zylinder (11, 12) miteinander einen Winkel von 0,1 bis 3° bilden, während der Durchtrittsraum des anderen Schenkels (8e) des L-Profils am Ende der Zylinder (11, 12) an der Seite liegt, an welcher die Kontaktlinien nicht am weitesten voneinander entfernt liegen und andererseits die Kontaktlinien der Zylinder (21, 22) miteinander einen Winkel von 0,1 bis 3° bilden, während der Durchtrittsraum des anderen Schenkels (8f) des L-Profils am Ende der Zylinder (21, 22) an der Seite liegt, wo die Kontaktlinien am weitesten im Abstand voneinander liegen, und daß ferner die Eintrittslage des L-Profils in die Biegepresse (10) und die Wölbepresse (20) identisch ist.

2. Vorrichtung nach Anspruch 1, dadurch gekennzeichnet, daß der oder den Pressen (10, 20) eine Abwickelvorrichtung (1) für das zu einer Rolle gewickelte Bandmaterial (2) vorgeschaltet ist.

3. Vorrichtung nach Anspruch 1, dadurch gekennzeichnet, daß sie mindestens eine Führungseinrichtung (30) und eine Schneideinrichtung aufweist, die der oder den Pressen (10, 20) nachgeschaltet sind.

## Claims

1. A device for the manufacture of collar members flanged internally or externally by longitudinal rolling of one of the flanges of an L-section, the device comprising at least one press having a plurality of rolls which may possibly be frustoconical and have line contact with the L-section which is to be rolled and which are driven in order to roll one flange of the said L-section and have at the ends of the rolls gaps for the other flange of the L-section to pass through, characterized in that the L-section (8e, 8f) is obtained by profiling a strip (2) in a profiling train (4, 5, 6, 7) and in that the bending press (10) for obtaining an internal flange and the curving press (20) for obtaining an external flange include for the bending or curving of the L-section (8e, 8f) only two rolls (11, 12) and (21, 22) in which firstly the lines of contact of the rolls (11, 12) form with one another an angle of from 0.1 to 3° whilst the gap at the end of the rolls (11, 12) for the other flange (8e) of the L-section to pass through is provided on that side at which the lines of contact are not furthest separated from one another, and secondly the lines of contact of the rolls (21, 22) form with one another an angle of from 0.1 to 3° whilst the gap at the end of the rolls (21, 22) for the other flange (8f) of the L-section to pass through is provided on that side at which the lines of contact are furthest separated from one another, and in that the positions of entry of the L-section into the bending press (10) and into the curving press (20) are identical.

2. A device as in Claim 1, characterized in that it includes upstream of the press or presses (10, 20) a device (1) for unreeling a metal strip (2) wound in a reel.

3. A device as in Claim 1, characterized in that it includes at least one device for guidance (30) and cutting (35) mounted downstream of the press or presses (10,20).
